# EUROPÄISCHE PATENTSCHRIFT

(11) **EP 3 169 592 B1**
(45) Veröffentlichungstag und Bekanntmachung des Hinweises auf die Patenterteilung: **05.08.2020**
(21) Anmeldenummer: 15726001.9
(22) Anmeldetag: 02.06.2015
(51) Int. Cl.: B65B 19/02, B65B 19/22, B65B 19/24, B65B 49/04, B65B 49/08, B65B 51/02, B65B 51/14, B65B 61/00, B65D 85/10

(54) **VERFAHREN UND VORRICHTUNG ZUM HERSTELLEN VON PACKUNGEN, INSBESONDERE ZIGARETTENPACKUNGEN**
METHOD AND APPARATUS FOR PRODUCING PACKAGES, ESPECIALLY PACKAGES FOR CIGARETTES
MÉTHODE ET DISPOSITIF DE PRODUCTION DE PAQUETS, NOTAMMENT DE PAQUETS DE CIGARETTES

(30) Priorität: 16.07.2014 DE 102014010422
(43) Veröffentlichungstag der Anmeldung: 24.05.2017
(73) Patentinhaber: Focke & Co. (GmbH & Co. KG), 27283 Verden (DE)
(72) Erfinder: LÜBECK, Andreas, 28876 Oyten (DE); MÜLLER, Bernd-Jürgen, "verstorben" (DE); SCHLENKER,Michael, 27283 Verden (DE); PRAHM, Andreas, 26676 Barssel (DE)
(74) Vertreter: Aulich, Martin
(86) Internationale Anmeldenummer: PCT/EP2015/001117
(87) Internationale Veröffentlichungsnummer: WO 2016/008559

(56) Entgegenhaltungen:
- EP-A1- 0 940 339
- EP-A1- 2 676 890
- WO-A1-2010/119474
- WO-A1-2014/097277
- DE-C- 633 980
- US-A1- 2008 313 998

## Beschreibung

Die Erfindung betrifft ein Verfahren zum Herstellen von Packungen mit einer Zigarettengruppe als Packungsinhalt gemäß dem Anspruch 1.

Weiterhin betrifft die Erfindung eine Vorrichtung gemäß dem Anspruch 10 zur Anwendung des Verfahrens.

Es geht um die Herstellung und Befüllung von Packungen aus faltbarem, formstabilem Verpackungsmaterial, insbesondere aus mindestens einem Kartonzuschnitt. Die Packungen weisen eine Vorderwand, eine Rückwand und eine diese miteinander verbindende Querwand (Bodenwand und/oder Stirnwand) auf. Des Weiteren ist die Packung mit Seitenwänden versehen, nämlich aus einander überdeckenden Seitenlappen, die einerseits mit der Vorderwand und andererseits mit der Rückwand verbunden sind. Eine so ausgebildete, mindestens während einer Phase des Herstellungsprozesses bzw. bei der Befüllung oben offene Packung dient insbesondere als Stabilisierungseinsatz (Innenkragen) für eine Packung aus geschlossener, thermisch siegelbarer Folienumhüllung (Dichtblock).

Die WO 2014/097277 A1 zeigt ein Verfahren zum Herstellen von Packungen mit einer Zigarettengruppe als Packungsinhalt aus einem einstückigen Zuschnitt unter Bildung von mindestens Vorderwand, Bodenwand und Rückwand, bei der in einer Faltstation der Zuschnitt mindestens teilweise gefaltet wird, nämlich in eine L-förmige Zwischenfaltstellung unter Aufrichtung der Bodenwand mit Vorderwand in eine quergerichtete Stellung zur Rückwand und unter Aufrichten von mit der Rückwand verbundenen Seitenlappen. Danach wird die Vorderwand in die packungsgemäße Stellung unter Anlage an der Zigarettengruppe gefaltet und an der Vorderwand angeordnete Seitenlappen nach Faltung derselben mit den Seitenlappen der Rückwand verbunden.

Die EP 0 940 339 A1 beschäftigt sich mit einer Maschine zum Verpacken von bereits hergestellten Außenpackungen aus Karton in Folie.

Der Erfindung liegt die Aufgabe zugrunde, die Herstellung und Befüllung derartiger Packungen für Zigaretten und andere Raucherartikel zu verbessern, insbesondere hinsichtlich einer schonenden Zusammenführung von Packung und Inhalt bei höherer Leistung der Arbeitsprozesse.

Zur Lösung dieser Aufgabe wird erfindungsgemäß ein Verfahren mit den Merkmalen des Anspruchs 1 angewendet.

Der teilweise bzw. überwiegend gefaltete Zuschnitt wird demnach in eine Zwischenfaltstellung gebracht, die das Einführen des Packungsinhalts, insbesondere einer kompletten Zigarettengruppe, erleichtert durch öffnende, schräg- bzw. trichterförmig gerichtete Wandungen bzw. Faltlappen des Zuschnitts. Die Rückwand ist in einer Schrägstellung gehalten, sodass der (komplette) Packungsinhalt über eine erweiterte Eintrittsöffnung - freie Stirnöffnung der Packung - durch Einschieben in die Packung eingeführt werden kann. Diese wird dann durch weitere Faltschritte, insbesondere während des Transports, fertig gestellt.

Die Vorrichtung zum Herstellen der Packungen umfasst ein Faltaggregat zum Falten des Zuschnitts, eine Füllstation zum Einführen des Inhalts in die teilgefaltete Packung, eine Komplettierungsstation zum Fertigstellen der gefüllten Packung während des Transports und eine Abfördereinheit für die fertigen Packungen. Das Faltaggregat ist als Faltrevolver ausgebildet mit Taschen für die Aufnahme des teilweise gefalteten Zuschnitts und Organen zur zeitweiligen Schaffung einer Schrägstellung bzw. Spreizstellung von Faltlappen und Wandungen des Zuschnitts zum Einführen des Packungsinhalts. Hieran schließt eine vorzugsweise lineare Förderstrecke an, in deren Bereich die Packung fertig gestellt wird, insbesondere unter Zuführung von Leim zur Verbindung der Seitenlappen.

Weitere Merkmale und Einzelheiten des Verfahrens und der Vorrichtung werden nachfolgend anhand der Zeichnungen näher erläutert. Es zeigt:
Fig. 1 einen von einer Materialbahn abgetrennten Zuschnitt für eine Packung,
Fig. 2 eine Herstellungsphase der Packung, nämlich Einschub einer Zigarettengruppe in die teilgefaltete Packung,
Fig. 3 die fertige Zigarettenpackung in perspektivischer Darstellung,
Fig. 4 eine Vorrichtung zum Herstellen von Packungen in perspektivischer Gesamtansicht,
Fig. 5 eine Einzelheit der Vorrichtung gemäß Fig. 4, nämlich einen Querschnitt V-V in vergrößertem Maßstab,
Fig. 6 eine weitere Einzelheit der Vorrichtung gemäß Fig. 4, nämlich eine Teilansicht entsprechend Pfeil VI, ebenfalls in vergrößertem Maßstab,
Fig. 7 eine Querschnittsdarstellung einer Einzelheit der Fig. 6 in Schnittebene VII-VII, bei nochmals vergrößertem Maßstab,
Fig. 8 einen Fertigungsbereich der Vorrichtung gemäß Fig. 7 entsprechend Markierung VIII, in vergrößertem Maßstab,
Fig. 9 einen Querschnitt der Einzelheit gemäß Fig. 8 in Schnittebene IX-IX bei vergrößertem Maßstab,
Fig. 10 einen weiteren Quer- und Längsschnitt in der Ebene X-X der Fig. 8,
Fig. 11 einen Querschnitt XI-XI der Einzelheit gemäß Fig. 9, in vergrößertem Maßstab,
Fig. 12 einen Querschnitt derselben Einzelheit in der Schnittebene XII-XII der
Fig. 9,
Fig. 13 einen Querschnitt XIII-XIII ebenfalls der Fig. 9,
Fig. 14 einen Bereich der Vorrichtung zum Einhüllen der Packungen in eine Folienumhüllung, in perspektivischer Darstellung.

Die Ausführungsbeispiele in den Zeichnungen beziehen sich auf die Fertigung von Packungen 10 in der Ausführung gemäß Fig. 3 für eine Zigarettengruppe 11. Die Packung 10 bzw. ein Zuschnitt 12 aus dünnem Karton ist so ausgelegt, dass eine Zigarettengruppe 11 mit drei Lagen, hier mit sieben bzw. sechs Zigaretten 13 in der üblichen Formation 7-6-7, in der Packung 10 Aufnahme finden.

Der (einstückige) Zuschnitt 12 wird von einer fortlaufenden Materialbahn 14 abgetrennt gleichzeitig oder zeitlich versetzt werden Stanzlinien 15 und Faltlinien 16 angebracht, letztere in der Ausführung als Prägelinie oder als Perforationslinie. Die vorgenannten Linien unterteilen den Zuschnitt in Bereiche zur Bildung einer Vorderwand 17, einer anschließenden Bodenwand 18 und einer Rückwand 19. Bei dem vorliegenden Beispiel erstreckt sich die Vorderwand 17 über die volle Höhe der Packung 10, also (etwa) über die volle Länge der Zigaretten 13. Am oberen bzw. stirnseitigen Rand ist die Vorderwand 17 mit einem Ausschnitt 20 versehen, der das Erfassen einzelner Zigaretten 13 bei Ingebrauchnahme der Packung erleichtert.

Die Rückwand 19 erstreckt sich vorliegend nur über eine Teilhöhe der Packung 10 bzw. der Zigarettengruppe 11, vorzugsweise über einen Bereich, der geringer ist als die halbe Höhe der Zigarettengruppe 11.

Die Packung 10 weist Seitenwände 21, 22 auf. Diese bestehen aus Seitenlappen 23, 24. Innere Seitenlappen 23 sind mit der Vorderwand 17 verbunden und erstrecken sich vorzugsweise über deren gesamte Länge. (Äußere) Seitenlappen 24 sind mit der Rückwand 19 verbunden und entsprechend bemessen. Die Seitenlappen 23, 24 werden zur Bildung der kompletten Packung 10 so gefaltet, dass sie einander mindestens teilweise überdecken und vorzugsweise durch Klebung miteinander verbunden sind. Die mit der Vorderwand 17 verbundenen Seitenlappen 23 weisen eine Ausstanzung 25 auf, die vorzugsweise außerhalb des Bereichs der Überdeckung der Seitenlappen 23 und 24 liegt und sich über einen Teilbereich der Breite des Seitenlappens 23 erstreckt. Die Rückwand 19 ist an einem freien Rand mit einem zungenartigen Vorsprung 26 versehen. Dieser und (ursprünglich vorhandene) Füllstücke 27 im Bereich der Seitenlappen 23 sind beim Abtrennen des Zuschnitts 12 von der Materialbahn 14 mit Stanzlinien versehen unter Bildung von Restverbindungen 28 insbesondere an den Ecken. Dadurch können die Füllstücke 27 einerseits und der Vorsprung 26 andererseits bei der Vorbereitung des Zuschnitts 12 für die Herstellung der Packung 10 leichter vom Zuschnitt 12 abgetrennt werden.

Der Zuschnitt 12 ist weiterhin so ausgebildet, dass aufgrund von jeweils zwei parallelen Faltlinien bzw. Kanten beim Aufrichten der Seitenlappen 23, 24 Schrägkanten 29 entstehen, sodass die Packung 10 im Querschnitt die Kontur einer - bei Hinge Lid Packungen bekannten - Oktagonalpackung aufweist.

Bei der Fertigung der Packung 10 wird so verfahren, dass - nach dem Abtrennen des Vorsprungs 26 und der Füllstücke 27 - die Bodenwand 18 in die (zur Vorderwand 17) quergerichtete Stellung gefaltet wird. Es wird eine im Wesentlichen L-förmige Faltstellung bewirkt, mit der im Wesentlichen horizontal gerichteten Vorderwand 17 und einem aufgerichteten Schenkel aus Bodenwand 18, Rückwand 19 und mit dieser verbundenen Seitenlappen 24. Des Weiteren werden Ecklappen 30 gegen die Innenseite der Bodenwand 18 gefaltet. Diese Ecklappen 30 sind durch Winkelförmige Stanzlinien 15 in Fortsetzung der Seitenlappen 23 der Vorderwand 17 gebildet.

Bei fortgesetzter Faltung gelangt die Rückwand 19 - mit den weiterhin ungefalteten Seitenlappen 24 - in eine Faltstellung etwa parallel zur Vorderwand 17 und gegenüberliegend zu dieser (Fig. 12). Die mit dieser verbundenen Seitenlappen 23 sind bereits aufgerichtet, sodass ein U-förmiger Packungszuschnitt gegeben ist. Die formierte Zigarettengruppe 11 wird über eine freie, offene (Stirn-)Seite in die soweit vorbereitete Packung 10 eingeschoben. Um diesen Vorgang zu erleichtern, sind Vorderwand 17 und Rückwand 19 in eine trichterförmige Stellung unter einem Winkel zueinander gerichtet, insbesondere durch entsprechende Schrägstellung der nach oben gerichteten Rückwand 19 (Fig. 2). Diese wird danach in die packungsgerechte Stellung unter Anlage an der Zigarettengruppe 11 verschwenkt. Die seitewärts gerichteten Seitenlappen 24 werden gegen die Außenseite der Seitenlappen 23 umgefaltet (Fig. 3).

Die in einer perspektivischen Teilansicht in Fig. 4 gezeigte Vorrichtung besteht im Konzept aus einer Zuschnittstation 31 zum Herstellen und Vorbereiten der Zuschnitte 12, einem Querförderabschnitt 32, in dessen Bereich Vorsprünge 26 und/oder Füllstücke 27 abgetrennt werden. In einer nachfolgenden Faltstation 33 wird ein erster Faltschritt vollzogen. Danach werden in einer Füllstation 34 Zigaretten 13 als formierte Zigarettengruppe 11 zu- und in die (nahezu fertig gefaltete) Packung 10 eingeführt. In einem Fertigstellungsaggregat 35 werden die Packungen 10 während des Transports fertig gestellt. Schließlich folgt ein Abförderer 36, der die insoweit fertigen Packungen 10 abtransportiert. Das Aggregat 35 zur Fertigstellung der Packung ist eine eigenständige, innovative Besonderheit. Das Aggregat kann auch für andere Formen von Packungen eingesetzt werden, z. B. komplette Becherpackungen oder klassische Klappschachteln für Zigaretten.

Die Zuschnittstation 31 ist mit einem Trennaggregat ausgerüstet zum Abtrennen der Zuschnitte 12 (bei Orientierung in Längsrichtung) von der entsprechenden Materialbahn 14. Zugleich werden Stanzlinien 15 und Faltlinien 16 entsprechend der Gestaltung des Zuschnitts 12 angebracht. Vorliegend sind in Förderrichtung erste und zweite (Paare) Messerwalzen 37, 38 mit prinzipiell bekannter Bauart vorgesehen, die den Zuschnitt in der in Fig. 1 gezeigten Ausführung erzeugen. Die für die Verarbeitung fertigen Zuschnitte 12 werden durch einen an die Zuschnittstation 31 anschließenden Längsförderer 39 an einen Zuschnittförderer übergeben, nämlich an den Querförderabschnitt 32. Die Zuschnitte 12 werden hier in quergerichteter Stellung und mit Abstand voneinander transportiert. Der Förderer ist so ausgebildet, dass die Zuschnitte 12 auf einer plattenförmigen Unterlage 40 aufliegen bzw. gleitend transportiert werden. Der Transport erfolgt durch (zwei) Obergurte 41, deren Fördertrum 42 die Zuschnitte 12 mit Hilfe von Mitnehmern 43 erfassen. Diese laufen jeweils in einer Nut 44 der plattenförmigen Unterlage 40. Mindestens eine randseitige, rippenartige Führung 45 bewirkt eine Ausrichtung der Zuschnitte 12 in Querrichtung.

Im Bereich des Querförderabschnitts 32 werden die Zuschnitte 12 durch eine Bearbeitungsstation 46 hindurchgefördert. Während momentanen Stillstands des Zuschnitts 12 in einer ausgerichteten Stellung werden Bearbeitungen am Zuschnitt 12 durchgeführt, vorliegend Zuschnittteile entfernt, insbesondere der Vorsprung 26 und/oder die Füllstücke 27. Die Bearbeitungsstation 46 (Fig. 5) ist mit entsprechenden Bearbeitungswerkzeugen ausgestattet. Ein seitlich neben dem Querförderabschnitt 32 angeordnetes Stanzaggregat 47 dient beispielsweise zum Abtrennen des seitwärts gerichteten Vorsprungs 26. Zu diesem Zweck sind Trennmesser vorgesehen, nämlich ein (vertikal bewegbares) Schneidmesser 48 und ein quergerichtetes, ortsfestes Gegenmesser 49. Das Schneidmesser 48 ist an einem entsprechend bewegbaren Tragstück 50 angebracht. An diesem befindet sich auch ein federnd gelagertes Fixierstück 51, welches den Zuschnitt 12 während des Schneidvorgangs benachbart zu den Schneidmessern 48, 49 fixiert, nämlich an die Unterlage 40 drückt. Weiterhin befindet sich in der Bearbeitungsstation 46 ein unterhalb der Bewegungsbahn des Zuschnitts 12 angeordnetes Justierorgan, nämlich ein Ausrichtbolzen 52, der die Position des Zuschnitts 12 - in Bewegungsrichtung - auf den Bearbeitungs- bzw. Schneidvorgang ausrichtet. Der Bolzen 52 ist (durch ein umlaufendes Getriebe) taktweise auf- und abbewegbar.

Die Bearbeitungsstation 46 ist mit Einrichtungen zur Beseitigung von Stanzteilen versehen. Im Bereich des Stanzaggregats 47, nämlich insbesondere unterhalb desselben, befindet sich eine Absaugeinrichtung 53 mit einem (aufrechten) Absaugkanal 54, der mit einer offenen Saugöffnung im Bereich der Trennorgane 48, 49 mündet. Über den Absaugkanal 54, der an eine Unterdruckquelle angeschlossen ist, werden Abfall- bzw. Stanzteile des Zuschnitts 12 abgesaugt.

Der für die Weiterbearbeitung vorbereitete Zuschnitt 12 gelangt nun entlang dem Querförderabschnitt 32 in den Bereich der Faltstation 33 (Fig. 6). Der Zuschnitt 12 wird am Ende des Querförderabschnitts 32 auf ein Faltaggregat 55 ausgerichtet und nach einer Teilfaltung an einen Förderer übergeben, vorliegend an einen Faltrevolver 56. Dieser transportiert den teilweise gefalteten Zuschnitt 12 zu der Füllstation 34 zur Übernahme des Packungsinhalts, nämlich der Zigarettengruppe 11.

Das Faltaggregat 55 ist oberhalb des Faltrevolvers 56 angeordnet, derart, dass ein Zuschnitt 12 in der Endstellung des Quertransports (Anlage an einem Anschlag 57) auf das Faltaggregat 55 ausgerichtet ist. Dieses wiederum befindet sich oberhalb einer nach oben gerichteten und nach oben offenen Revolvertasche 58 des Faltrevolvers 56. Der Zuschnitt 12 wird bei der abwärts gerichteten Übergabebewegung an den Faltrevolver 56 teilweise gefaltet, insbesondere derart, dass die Seitenlappen 23 und die Bodenwand 18 (mit den an dieser angeordneten Faltlappen) aufgerichtet werden. Der Zuschnitt 12 erhält eine U-förmige Querschnittsgestalt und an einem Ende einen aufgerichteten Schenkel (Bodenwand 18 mit Rückwand 19). Zu diesem Zweck wird der (flache, ungefaltete) Zuschnitt 12 durch einen plattenförmigen Stempel 59 nach unten gedrückt. Dabei wird der Zuschnitt 12 durch einen oberhalb des Faltrevolvers 56 bzw. oberhalb der Revolvertasche 58 bereitgehaltenen Faltrahmen 60 hindurchgedrückt bis zum Eintritt in die im Wesentlichen im Querschnitt U-förmige Revolvertasche 58. Der Faltrahmen 60 ist so angeordnet und bemessen, dass die vorstehend beschriebenen Faltlappen des Zuschnitts 12 aufgrund der Relativbewegung aufgerichtet werden.

Bei der (taktweisen) Drehbewegung des Faltrevolvers 56 wird die (mit der Bodenwand 18) aufgerichtete Rückwand 19 fortschreitend umgefaltet entlang der Faltlinie 16 gegenüber der Bodenwand 18 bis in eine Schrägstellung (Fig. 7). Diese Faltung des Zuschnitts 12 während der Drehbewegung des Faltrevolvers 56 erfolgt durch eine ortsfeste, (teil-)kreisförmige Faltweiche bzw. einen entsprechend geformten Faltring 97. Dieser erstreckt sich entlang der Außenkontur des Faltrevolvers 56, derart, dass die zunächst aufgerichtete Rückwand 19 (mit Seitenlappen 24) an dem Faltring 97 anliegt und aufgrund der Form desselben bei zunehmender Drehbewegung in eine Schrägstellung gelangt. Der Faltring 97 erstreckt sich bis in den Bereich des Ausschubs der (teilgefalteten) Packung 10 aus dem Faltrevolver 56 (Position gemäß Fig. 7). Die Rückwand 19 befindet sich nun an der Unterseite.

Der Zuschnitt 12 ist in der Revolvertasche 58 fixiert, vorliegend über Saugbohrungen 61 mit anschließenden Saugkanälen 62. Die Saugbohrungen 61 in Wandungen der Revolvertasche 58 erfassen mindestens eine Wandung des Zuschnitts 12. Vorliegend enden (drei) Saugbohrungen 61 im Bereich der Seitenlappen 23, sodass einerseits der Zuschnitt 12 gehalten und andererseits die exakte U-Stellung für die Aufnahme des Packungsinhalts gesichert ist.

In der Füllstation 34 (Fig. 7) wird die formierte Zigarettengruppe 11 in die teilweise gefaltete Packung 10 eingeführt. Die Zigarettengruppen 11 werden von einem gesonderten Zigarettenförderer 63 zugeführt. Je eine Zigarettengruppe 11 befindet sich in einer Fördertasche 64. Der Zigarettenförderer 63 ist (axial) versetzt zum Faltrevolver 56 gelagert. Im Bereich einer Umlenkung des Zigarettenförderers 63 wird eine Einschubstellung (Fig. 7) geschaffen. Die Fördertasche 64 ist exakt auf eine Revolvertasche 58 ausgerichtet, vorliegend beide Taschen 58, 64 in aufrechter Ebene. Die Fördertasche 64 ist an beiden Seiten offen, sodass durch ein Schuborgan - Schieber 65 - die Zigarettengruppe 11 aus der Fördertasche 64 aus- und unmittelbar anschließend in die teilgefaltete Packung 10 der benachbarten Revolvertasche 58 eingeschoben wird.

Dem Faltrevolver 56 ist mindestens im Bereich der Füllstation 34 an der offenen, radial außenliegenden Seite der Revolvertasche 58 bzw. der teilgefalteten Packung 10 ein Abstütz-Führungsorgan zugeordnet, welches die offene Seite der Packung 10 mindestens teilweise abdeckt und so ein Führungs- und Haltemittel für die Zigarettengruppe 11 während des Einschubs in die Packung 10 und danach bildet. Vorliegend handelt es sich dabei um Abdeckplatten 66, die jeweils an Schwenkhebeln 67 angebracht sind. Die Anordnung ist so gewählt, dass jeder Revolvertasche 58 zwei Abdeckplatten 66 zugeordnet sind, die aus einer zurückgezogenen Ausgangsstellung (Fig. 6, oben) in eine Schließstellung im Bereich der Füllstation 34 bewegbar sind. In dieser Wirkstellung wird jeweils etwa die halbe offene Seite der Revolvertasche 58 bzw. der Packung 10 abgedeckt.

Die Abdeckplatten 66 erstrecken sich hinsichtlich der Länge bzw. Höhe der Packung 10 nur über einen Teilbereich (Fig. 7), enden mit Abstand von der Bodenwand 18, jedoch im Bereich des Faltschenkels - Rückwand 19. Ein Endbereich der der Rückwand 19 zugekehrten Abdeckplatte 66 ist mit schräg gerichteter Außenfläche versehen - im Bereich der Rückwand 19. Diese wird durch die Abdeckplatte 66 in einer Schrägstellung gehalten, die zu einer trichterförmigen Erweiterung des Querschnitts der Packung 10 im Bereich der Rückwand 19 führt. Dadurch ist der Einschub der Zigarettengruppe 11 erleichtert (Fig. 7).

Im Anschluss an den Faltrevolver 56 wird die Packung 10 samt Packungsinhalt an das Fertigstellungsaggregat 35 übergeben zur Komplettierung der Packung 10 entsprechend Fig. 3. Die Packung 10 wird aus dem Faltrevolver 56 bzw. der Revolvertasche 58 ausgeschoben, und zwar bei einer nach unten gerichteten Stellung der betreffenden Revolvertasche 58 (Fig. 9). Der Faltschenkel aus Rückwand 19 und Seitenlappen 24 befindet sich dabei weiterhin in der Schrägstellung. Ein Ausschuborgan bewirkt den Ausschub der Packung 10 aus der Revolvertasche 58 in den Bereich des Fertigstellungsaggregats 35.

Die Besonderheit besteht darin, dass das Aggregat 35 als lineare Transportstrecke für die Packung 10 ausgebildet ist. Diese wird an der freien, offenen Seite, also im Bereich der freiliegenden Enden der Zigarettengruppe 11, durch Mitnehmer 68 eines endlosen Packungsförderers 69 erfasst, aus der Revolvertasche 58 ausgeschoben, auf einer anschließenden Transportbahn - Förderplatte 70 - abgelegt und weitertransportiert. Der Packungsförderer 69 besteht vorzugsweise aus zwei parallelen Gurten 71, die durch Querträger 72 miteinander verbunden sind. An jedem Querträger 72 ist ein Mitnehmer 68 angebracht, der durch die Revolvertasche 58 in achsparalleler Richtung hindurchläuft unter Mitnahme von Packung 10 und Inhalt. Der Packungsförderer 69 ist Teil des Aggregats 35 zur Fertigstellung der Packungen 10 während vorzugsweise kontinuierlichen Transports entlang der Förderstrecke des Packungsförderers 69. Die Packungen 10 werden durch den Förderer 69 mit Längsausrichtung in Förderrichtung transportiert, und zwar mit in Transportrichtung vorn liegender Bodenwand 18, mit an der Unterseite sich erstreckender Rückwand 19 und oben liegender Vorderwand 17.

Als erstes wird im Bereich des Aggregats 35 Leim auf den Zuschnitt 12 bzw. die Packung 10 aufgetragen, und zwar im Bereich der (inneren) Seitenlappen 23. Der Leim wird auf denjenigen Bereich aufgetragen, der bei der fertigen Packung durch die mit der Rückwand 19 verbundenen Seitenlappen 24 überdeckt ist, sodass diese dauerhaft mit den Seitenlappen 23 verbunden werden. Zu beiden Seiten des Packungsförderers 69 sind Leimaggregate bzw. Leimdüsen 73 angeordnet, unmittelbar benachbart zum Faltrevolver 56. Die Leimdüsen 73 sind so positioniert, dass Leim auf die vorgenannten Bereiche aufgetragen wird, insbesondere in der Ausführung als Leimpunkte.

Bei Weitertransport der Packungen 10 werden die Seitenlappen 24 aus der Ebene der Rückwand 19 (Stellung gemäß Fig. 2) zur Anlage an den Seitenlappen 23 gefaltet. Die Rückwand 19 und die mit dieser verbundenen Seitenlappen 24 befinden sich in einer unteren Ebene - auf der Förderplatte 70 aufliegend. Beim Ausschub der Packung 10 aus dem Faltrevolver 56 wird die in Ausschubrichtung vorn liegende (an die Bodenwand 18 anschließende) Rückwand 19 zunächst aus der Schrägstellung in die packungsgemäße Stellung unter Anlage an der Zigarettengruppe 11 verschwenkt, vorliegend durch die Wirkung einer schräg gerichteten Faltebene 74 der Förderplatte 70 (Fig. 9).

Faltorgane im Anschluss an die Leimstation 73 bewirken eine aufwärts gerichtete Faltung der Seitenlappen 24, vorzugsweise zuerst in eine Schrägstellung. Dieser Faltschritt wird durch seitliche Faltorgane, nämlich Faltweichen 75 bewirkt, die zu beiden Seiten der Bewegungsbahn der Packungen 10 angeordnet sind und mit entsprechenden Faltflächen versehen sind. Durch die Faltweichen 75 findet eine Teil- bzw. Vorfaltung statt. Nachfolgend werden weitere Faltorgane wirksam, nämlich drehende Seitenfalter bzw. Faltfinger 76, die den Faltvorgang komplettieren. Die Faltfinger 76 sind rotierende, ortsfeste Faltorgane mit gewölbter bzw. gerundeter Faltfläche, die aufgrund entsprechender Drehbewegung (von unten kommend) die - in der Schrägstellung angeordneten - Faltlappen 24 erfassen und durch aufwärts gerichtete Faltbewegung an die beleimten Faltlappen 23 drücken (Fig. 13).

Weitere Besonderheiten des Fertigstellungsaggregats 35 ergeben sich aus den Querschnitten gemäß Fig. 11 bis Fig. 13. Der Bereich der Beleimung der Seitenlappen 23 ist aus Fig. 11 ersichtlich. Die Faltlappen 23 werden durch stegartige Seitenführungen 77 in der (aufgerichteten) Faltstellung fixiert. Die Seitenführungen 77 erstrecken sich im Anschluss an den Faltrevolver 56 in Fördererrichtung der Packungen 10 zu beiden Seiten derselben, insbesondere bis in den Bereich der Faltstation - Faltweiche 75. Zur Beleimung der Seitenlappen 23 sind Ausnehmungen 78 in den Seitenführungen 77 angeordnet, die den Durchtritt des Leims bzw. die Positionierung der Leimdüsen 73 ermöglichen. Vorzugsweise wird Heißleim übertragen.

Im nachfolgenden Abschnitt sind die Seitenführungen 77 unter Bildung einer Längsnut 79 mit einem U-förmigen Profil ausgebildet. Die Längsnuten 79 bewirken, dass die vorher auf die inneren Seitenlappen 23 aufgebrachten Leimstellen (Leimpunkte) während des weiteren Transports nicht beeinträchtigt werden, sondern durch die Seitenführungen 77 geschützt sind.

Die Mitnehmer 68 des Förderers 69 sind an (aufrechten) Stegen angebracht. Diese treten beim Transport der Packungen 10 bzw. der Zigarettengruppen 11 - vorzugsweise bei kontinuierlicher Förderbewegung - durch Schlitze hindurch, die im Bereich des Faltrevolvers 56 durch die Abdeckplatten 66 gebildet sind und in der anschließenden Förderplatte 70 in Längsrichtung verlaufen. Die Förderplatte 70 endet im Bereich der Umlenkung des Förderers 69 - Fig. 10 - mit Abstand von einem nachfolgenden Organ zum Weitertransport der Packungen 10, sodass die Mitnehmer 68 aus dem Bereich der Förderplatte 70 austreten, bevor die Umlenkung des Packungsförderers 69 erfolgt.

Die fertiggestellten Packungen 10 - vorliegend in der Ausführung gemäß Fig. 3 - werden im Anschluss an das Fertigstellungsaggregat 35 über einen Zwischenförderer an den Abförderer 36 übergeben.

Die Packungen 10 werden in der Relativstellung der Fertigung - mit der Bodenwand 18 in Bewegungsrichtung vorn liegend - an den Abförderer 36 übergeben. Dieser transportiert die Packungen 10 in einer Längsausrichtung quer zur Förderrichtung. Der Abförderer 36 ist so ausgebildet, dass die Packungen 10 beidseitig während des Transports geführt sind, vorliegend durch seitliche Führungsstege 80, 81 zwischen denen die Packungen 10 unter Absicherung der Bodenwand 18 und der (offenen) Stirnseite geführt werden.

Der Abförderer 36 bildet eine feststehende Auflage für die Packungen 10, insbesondere durch seitliche Tragschenkel 82, 83, die vorliegend mit den seitlichen Führungsstegen 80, 81 verbunden sind. Im Bereich einer zwischen den Tragschenkel 82, 83 gebildeten, langgestreckten Öffnung 84 laufen Förderorgane des Abförderers 36, nämlich Mitnehmer 85, die an der in Transportrichtung rückseitigen Seitenfläche - Seitenwand 22 - anliegen. Auf der in Förderrichtung vorn liegenden Seite - Seitenwand 21 - befindet sich ein (mitlaufender) Stützsteg 86. Die Packung 10 ist demnach im Bereich des Abförderers 36 an der Vorderseite und an der Rückseite sowie an den Seitenflächen in Förderrichtung formschlüssig fixiert. Die Organe 85, 86 sind bewegbar am Abförderer 36, einem Endlosförderer, gelagert, derart, dass bei der Aufnahme einer Packung 10 im Bereich einer Übergabestation 87 die Stützorgane 85, 86 für die Zuführung der Packung 10 einen größeren Abstand voneinander haben als die Packungsbreite. Danach, nämlich während des Transports der Packungen, liegen die Organe 85, 86 in der beschriebenen Weise an der Packung 10 an. Die seitlichen Führungen für die Packungen 10 erstrecken sich vorzugsweise über einen Bereich bis zum ausreichenden Abbinden der Leimverbindungen. Danach kann auf diese Seitenführungen verzichtet werden (Fig. 14).

Die Übergabe der Packungen 10 vom Aggregat 35 an den Abförderer 36 erfolgt durch ein in der Übergabestation 87 hin- und herbewegbares Transferorgan, hier in der Ausführung einer Übertragungsbühne 88. Diese ist mit einer Packungstasche 89 als Halterung für die Packung 10 versehen. Die Packung 10 wird durch den Packungsförderer 69 bis in den Bereich der Übertragungsbühne 88 gefördert und in die beidseitig offene Packungstasche 89 eingeschoben. Diese ist vorzugsweise mit einem größeren Innenquerschnitt ausgebildet als die Außenabmessungen der Packung 10. Für die weitere Handhabung wird die Packung 10 in der Packungstasche 89 fixiert, vorzugsweise durch eine bodenseitige, elastisch auf- und abbewegbare Klemmplatte 90.

Die Übertragungsbühne 88 bzw. die Packungstasche 89 ist im Bereich der Übergabestation 87 hin- und herbewegbar, nämlich aus einer Übernahmestellung benachbart zum Packungsförderer 69 (Fig. 10, rechts) in eine Übergabestellung (strichpunktiert in Fig. 10), in der die Packung 10 aus der Packungstasche 89 aus- und auf den Abförderer 36 aufschiebbar ist. Hierzu dient ein Schuborgan 91 mit einem Schieberkopf. Dieser ist an einem Schwenkhebel angebracht und insgesamt relativ zur Packungstasche 89 bewegbar, derart, dass die Packung 10 in der Übergabestellung durch das Schuborgan 91 aus der Packungstasche 89 vollständig ausschiebbar ist. Die Endstellung des Schuborgans 91 ist in Fig. 10 strichpunktiert gezeigt.

Die Packungen 10 werden durch den Abförderer 36 (unmittelbar oder mittelbar) einem Umhüllungsaggregat 92 (Fig. 14) zugeführt. Im Bereich desselben wird die Packung 10 - vorliegend als Stützorgan für die Zigarettengruppe 11 in einer Folienpackung - von einer Folie zur Bildung einer Dichtpackung 93 umhüllt. Die Folie wird von einer fortlaufenden Folienbahn 94 abgetrennt. Die Bahn 94 wird der Oberseite der Packungen 10 zugeführt, auf diese aufgelegt und unter Bildung einer Längsnaht an der Unterseite schlauchförmig um die Packungen 10 herumgefaltet. Im Bereich einer Siegel- und Trennstation 95 werden im Bereich eines Abstands zwischen aufeinanderfolgenden Packungen 10 innerhalb der schlauchförmigen Folienbahn 94 quergerichtete Siegelnähte 96 angebracht und zugleich eine Dichtpackung 93 von der nachfolgenden Folienbahn 94 abgetrennt. Durch ein entsprechendes Organ werden in diesem Bereich zwischen den aufeinanderfolgenden Packungen 10 die quergerichteten Siegelnähte 96 hergestellt. Zugleich wird die allseits geschlossene Dichtpackung 93 durch einen Trennschnitt im Bereich einer zunächst doppelbreiten Siegelnaht 96 von der nachfolgenden Schlauchstruktur abgetrennt. Bei dem vorliegenden Beispiel ist demnach die Packung 10 als Innenteil einer Dichtpackung 93 vorgesehen. Andere Anwendungsbereiche und auch Formen der Packung 10 können mit der beschriebenen Technologie gefertigt werden. Weitere Einzelheiten der Vorrichtung und der Fertigungstechnologie ergeben sich aus PCT/EP 2014/001507-

**Bezugszeichenliste**

| | | | | | |
|---|---|---|---|---|---|
| 10 | Packung | 47 | Stanzaggregat | 87 | Übergabestation |
| 11 | Zigarettengruppe | 48 | Schneidmesser | 88 | Übertragungsbühne |
| 12 | Zuschnitt | 49 | Gegenmesser | | |
| 13 | Zigarette | 50 | Tragstück | 89 | Packungstasche |
| 14 | Materialbahn | 51 | Fixierstück | 90 | Klemmplatte |
| 15 | Stanzlinie | 52 | Ausrichtbolzen | 91 | Schuborgan |
| 16 | Faltlinie | 53 | Absaugeinrichtung | 92 | Umhüllungsaggregat |
| 17 | Vorderwand | 54 | Absaugkanal | | |
| 18 | Bodenwand | 55 | Faltaggregat | 93 | Dichtpackung |
| 19 | Rückwand | 56 | Faltrevolver | 94 | Folienbahn |
| 20 | Ausschnitt | 57 | Anschlag | 95 | Siegel- und Trennstation |
| 21 | Seitenwand | 58 | Revolvertasche | | |
| 22 | Seitenwand | 59 | Stempel | 96 | Siegelnaht |
| 23 | Seitenlappen | 60 | Faltrahmen | 97 | Faltring |
| 24 | Seitenlappen | 61 | Saugbohrung | | |
| 25 | Ausstanzung | 62 | Saugkanal | | |
| 26 | Vorsprung | 63 | Zigarettenförderer | | |
| 27 | Füllstück | 64 | Fördertasche | | |
| 28 | Restverbindung | 65 | Schieber | | |
| 29 | Schrägkante | 66 | Abdeckplatte | | |
| 30 | Ecklappen | 67 | Schwenkhebel | | |
| 31 | Zuschnittstation | 68 | Mitnehmer | | |
| 32 | Querförderabschnitt | 69 | Packungsförderer | | |
| | | 70 | Förderplatte | | |
| 33 | Faltstation | 71 | Gurt | | |
| 34 | Füllstation | 72 | Querträger | | |
| 35 | Fertigstellungsaggregat | 73 | Leimdüse | | |
| | | 74 | Faltebene | | |
| 36 | Abförderer | 75 | Faltweiche | | |
| 37 | Messerwalze | 76 | Faltfinger | | |
| 38 | Messerwalze | 77 | Seitenführung | | |
| 39 | Längsförderer | 78 | Ausnehmung | | |
| 40 | Unterlage | 79 | Längsnut | | |
| 41 | Obergurt | 80 | Führungssteg | | |
| 42 | Fördertrum | 81 | Führungssteg | | |
| 43 | Mitnehmer | 82 | Tragschenkel | | |
| 44 | Nut | 83 | Tragschenkel | | |
| 45 | Führung | 84 | Öffnung | | |
| 46 | Bearbeitungsstation | 85 | Mitnehmer | | |
| | | 86 | Stützsteg | | |

## Patentansprüche

1. Verfahren zum Herstellen von Packungen (10) mit einer Zigarettengruppe (11) als Packungsinhalt aus einem einstückigen Zuschnitt (12) unter Bildung von mindestens Vorderwand (17), Bodenwand (18) und Rückwand (19) mit folgenden Schritten:
a) der aus Karton bestehende Zuschnitt (12) wird von einer fortlaufenden Bahn (14) des Packmaterials abgetrennt und einer ersten Faltstation (33) zugeführt,
b) in der Faltstation (33) wird der Zuschnitt mindestens teilweise gefaltet, nämlich in eine L-förmige Zwischenfaltstellung unter Aufrichtung der Bodenwand (18) mit Rückwand (19) in eine quergerichtete Stellung zur Vorderwand (17) und unter Aufrichten von mit der Vorderwand (17) verbundenen Seitenlappen (23),
c) danach wird die Rückwand (19) in eine Schrägstellung gefaltet, nämlich unter einem spitzen Winkel zur Vorderwand (17),
d) sodann wird die Zigarettengruppe (11) in die teilweise fertiggestellte bzw. gefaltete Packung (10) bei schräg gerichteter Rückwand (19) über eine freie bzw. offene Packungsstirnseite, die der Bodenwand (18) gegenüberliegt, durch Einschieben eingeführt, wobei während des Einschubvorgangs Vorderwand (17) und Rückwand (19) unter dem spitzen Winkel zueinander gerichtet sind, nämlich zur Einschubseite der Zigarettengruppe (11) trichterförmig geöffnet,
e) danach wird die Rückwand (19) in die packungsgemäße Stellung unter Anlage an der Zigarettengruppe (11) gefaltet und an der Rückwand (19) angeordnete Seitenlappen (24) werden nach Faltung derselben mit den Seitenlappen (23) der Vorderwand (17) verbunden.

2. Verfahren nach Anspruch 1, **gekennzeichnet durch** folgende Merkmale:
a) Zuschnitt (12) und Zigarettengruppe (11) werden in axial versetzten, nebeneinanderliegenden Ebenen zu einer Füllstation (34) transportiert,
b) der teilgefaltete Zuschnitt (12) bzw. die teilgefaltete Packung (10) ist quer zur Transportrichtung orientiert und mit offener Stirnseite der aufzunehmenden Zigarettengruppe (11) zugekehrt,
c) während zeitweiliger Ausrichtung von Packung (10) und Zigarettengruppe (11) wird die Zigarettengruppe (11) über die offene Seite in die Packung (10) eingeschoben, wobei mindestens die Rückwand (19) in einer schräg gerichteten, trichterförmigen Relativstellung fixiert ist.

3. Verfahren nach Anspruch 1 oder einem der weiteren Ansprüche, **dadurch gekennzeichnet, dass** die an der Vorderwand (17) angeordneten Seitenlappen (23) zur Bildung von Seitenwänden (21, 22) dienen und mindestens teilweise vor dem Einschub der Zigarettengruppe (11) in die packungsgemäße Stellung quer zur Vorderwand (17) gefaltet werden, insbesondere derart, dass mit der Vorderwand (17) verbundene Seitenlappen (23) zuerst in die packungsgemäße, quergerichtete Stellung gefaltet werden, sodann die Zigarettengruppe (11) eingeschoben wird und danach die mit der Rückwand (19) verbundenen Seitenlappen (24) vorzugsweise an der Außenseite der mit der Vorderwand (17) verbundenen Seitenlappen (23) in die Packungsstellung gefaltet werden.

4. Verfahren nach Anspruch 1 oder einem der weiteren Ansprüche, **dadurch gekennzeichnet, dass** die Seitenlappen (23, 24), insbesondere die äußeren, mit der Rückwand (19) verbundenen Seitenlappen (24), in mehreren, insbesondere zwei aufeinanderfolgenden Faltschritten in die packungsgemäße Stellung gefaltet, insbesondere aufgerichtet werden, nämlich in einem ersten Schritt durch Relativbewegung zu ortsfesten Faltorganen, insbesondere Faltweichen (75), und in einem nachfolgenden Faltschritt durch bewegbare, insbesondere drehende Faltorgane, insbesondere Faltfinger, in die packungsgemäße Endstellung faltbar sind.

5. Verfahren nach Anspruch 1 oder einem der weiteren Ansprüche, **dadurch gekennzeichnet, dass** die Arbeitsschritte zur Komplettierung der Packung (10), insbesondere Beleimung der innenliegenden Seitenlappen (23), aufrichten und andrücken der äußeren Seitenlappen (24) im Bereich eines Fertigstellungsaggregats (35) in aufeinanderfolgenden Schritten während vorzugsweise kontinuierlichen Transports der Packungen (10) entlang einer geradlinigen Förderstrecke des Fertigstellungsaggregats (35) vollzogen werden.

6. Verfahren nach Anspruch 5, **dadurch gekennzeichnet, dass** die fertiggestellten Packungen (10) im Anschluss an das Aggregat (35) durch einen insbesondere quergerichteten Abförderer (36) abtransportierbar und im Bereich desselben mindestens während eines ersten Teilabschnitts an den in Transportrichtung vorn und rückseitig angeordneten Seitenwänden (21, 22) und an den parallel zur Förderrichtung liegenden Seiten, nämlich Stirnseite und Bodenwand (18) durch Organe abgestützt sind, insbesondere durch Mitnehmer (85) und Stützstege (86) einerseits sowie durch seitliche Führungsstege (80, 81) andererseits.

7. Verfahren nach Anspruch 1 oder einem der weiteren Ansprüche, **dadurch gekennzeichnet, dass** die Zuschnitte (12) in einer Stellung quer zur Förderrichtung einer ersten Faltstation zuführbar und durch ein Faltorgan, insbesondere einen Stempel (59) in Verbindung mit einem Faltrahmen (60), teilweise gefaltet werden, nämlich durch Aufrichtung von Bodenwand (18) mit Rückwand (19) sowie durch Aufrichten von Seitenlappen (23) unter gleichzeitiger Einführung in eine Revolvertasche (58) eines Faltrevolvers (56).

8. Verfahren nach Anspruch 1 oder einem der weiteren Ansprüche, **dadurch gekennzeichnet, dass** die Zuschnitte (12) während des Transports zu einer ersten Faltstation, insbesondere im Bereich eines Förderers (40, 41), bearbeitet werden, insbesondere durch Abtrennen bzw. Entfernen von Zuschnittteilen (26, 27), wobei die von dem Zuschnitt (12) abgetrennten Teile durch Absaugen beseitigt werden.

9. Verfahren nach Anspruch 1 oder einem der weiteren Ansprüche, **dadurch gekennzeichnet, dass** Seitenlappen (23, 24) des Zuschnitts (12), insbesondere außen liegende, mit der Rückwand (19) verbundene Seitenlappen (24) von Seitenwänden (21, 22), in aufeinanderfolgenden Faltschritten aus einer ausgerichteten Ausgangsstellung in die Faltstellung in der Ebene der Seitenwand (21, 22) faltbar sind, nämlich in einem ersten Faltschritt in eine Zwischenfaltstellung unter Schrägstellung, nämlich einem spitzen Winkel zur Ebene der Seitenwand (21, 22), und in einem weiteren Faltschritt durch bewegbare Faltorgane unter Aufrichten aus der Schrägstellung in die Ebene der Seitenwand (21, 22).

10. Vorrichtung zum Herstellen von Packungen (10) mit einer Zigarettengruppe (11) als Packungsinhalt aus einem Zuschnitt (12) aus faltbarem Packmaterial, nämlich Karton, wobei die Packung (10) mindestens eine Vorderwand (17), eine Bodenwand (18), eine Rückwand (19) und Seitenlappen (23, 24) aufweist, mit folgenden Merkmalen:
a) eine Zuschnittstation (31) dient zum Abtrennen von Zuschnitten (12) von einer fortlaufenden Materialbahn (14),
b) ein Zuschnittförderer (40, 41, 42) dient zum Transport der Zuschnitte (12) in quergerichteter Relativstellung zu einer ersten Faltstation (33),
c) ein auf- und abbewegbares Druckorgan, insbesondere ein Stempel (59), dient zum Einführen bzw. Eindrücken des Zuschnitts (12) in eine Revolvertasche (58) eines Faltrevolvers (56) unter Aufrichten der Bodenwand (18) mit Rückwand (19) und mit dieser verbundenen Seitenlappen (24) einerseits und unter Aufrichten der mit der Vorderwand (17) verbundenen Seitenlappen (23) andererseits,
d) der Faltrevolver (56) dient zum Transport der teilweise gefalteten Zuschnitte (12) zu einer Füllstation (34) zum Einführen einer Zigarettengruppe (11) in die teilgefaltete Packung (10) im Bereich des Faltrevolvers (56) bei schräg gerichteter Rückwand (19) über eine freie bzw. offene Packungsstirnseite, die der Bodenwand (18) gegenüberliegt, durch Einschieben, wobei während des Einschubvorgangs Vorderwand (17) und Rückwand (19) unter dem spitzen Winkel zueinander gerichtet sind, nämlich zur Einschubseite der Zigarettengruppe (11) trichterförmig geöffnet,
e) eine ortsfeste teilkreisförmige oder kreisförmige Faltweiche, insbesondere ein Faltring, erstreckt sich entlang der Außenkontur des Faltrevolvers (56), derart, dass die aufgerichtete Rückwand (19) während der Drehbewegung des Faltrevolvers (56) an Faltweiche anliegt und aufgrund der Form derselben fortschreitend gegenüber der Bodenwand (18) bis in eine Schrägstellung umgefaltet wird,
f) ein an den Faltrevolver (56) anschließendes Fertigstellungsaggregat (35) dient zur Übernahme der teilgefalteten Packung mit Zigarettengruppe (11) im Anschluss an den Faltrevolver (56) und zur Fertigstellung der Packung (10), insbesondere durch Endfaltung der Rückwand (19) sowie der mit Rückwand verbundenen Seitenlappen (24) und Verbinden derselben mit den mit der Vorderwand verbundenen Seitenlappen (23).

11. Vorrichtung nach Anspruch 10, **gekennzeichnet durch** eine Bearbeitungsstation (46) für die Zuschnitte (12) im Bereich des Zuschnittförderers (40, 41, 42), insbesondere zum Abtrennen von Zuschnittteilen (26, 27), wobei die Bearbeitungsstation (46) eine Absaugeinrichtung (53) aufweist zum Absaugen der abgetrennten Zuschnittteile.

12. Vorrichtung nach Anspruch 10 oder einem der weiteren Ansprüche, **dadurch gekennzeichnet, dass** das an den Faltrevolver (56) anschließende Fertigungsaggregat (35) einen Linearförderer für die Packungen (10) aufweist, insbesondere einen Packungsförderer (69) mit endlosen Gurten (71) und Mitnehmern (68) für den vorzugsweise kontinuierlichen Transport der Packungen (10) im Bereich des Fertigstellungsaggregats (35).

13. Vorrichtung nach Anspruch 10 oder einem der weiteren Ansprüche, **dadurch gekennzeichnet, dass** im Bereich der Transportstrecke des Fertigstellungsaggregats (35) mehrere, aufeinanderfolgende Bearbeitungsstationen zur Komplettierung der Packung (10) aufeinanderfolgend angeordnet sind, insbesondere ein Leimaggregat (73) zur Beleimung von seitwärts gerichteten Seitenlappen (23), eine Faltstation mit Faltorganen (75) zum Aufrichten der mit der Rückwand (19) verbundenen Seitenlappen (24) und eine weitere Faltstation mit vorzugsweise bewegbaren Faltorganen zum vollständigen Aufrichten der Seitenlappen (24) und zum Andrücken an die Seitenlappen (23).

14. Vorrichtung nach Anspruch 13 oder einem der weiteren Ansprüche, **dadurch gekennzeichnet, dass** die Faltlappen (24) der Packung (10) während des Transports durch ortsfeste Faltweichen teilweise faltbar sind, insbesondere durch Aufrichten in eine Schrägstellung, und dass die schräg gerichteten Faltlappen (24) durch nachfolgende Faltorgane, insbesondere durch rotierende Faltfinger mit gewölbten bzw. gerundeten Faltflächen aufrichtbar und an die Packung bzw. den Packungsinhalt andrückbar sind.

15. Vorrichtung nach Anspruch 10 oder einem der weiteren Ansprüche, **dadurch gekennzeichnet, dass** die fertiggestellten Packungen (10) im Anschluss an das Fertigstellungsaggregat (35) mit Hilfe einer hin- und herbewegbaren Übertragungsbühne (88) dem Abförderer (36) zuführbar sind, wobei die Packungen (10) im Bereich des Abförderers (36) quergerichtet transportierbar sind mit Führungsorganen bzw. Führungen (80, 81; 85, 86) an Vorder- und Rückseite sowie an den seitwärts gerichteten Flächen der Packung (10).

## Claims

1. Method for producing packages (10) having a cigarette group (11) as package contents from a single-piece blank (12), forming at least a front wall (17), bottom wall (18) and rear wall (19), comprising the following steps:
a) the blank (12) consisting of cardboard is separated from a continuous web (14) of the package material and supplied to a first folding station (33),
b) in the folding station (33), the blank is at least partly folded, specifically into an L-shaped intermediate folded position aligning the bottom wall (18) with rear wall (19) into a transversely directed position relative to the front wall (17) and erecting side flaps (23) connected to the front wall (17),
c) the rear wall (19) is then folded into an oblique position, namely at an acute angle to the front wall (17),
d) the cigarette group (11) is then introduced by being pushed into the partly finished and folded package (10) with obliquely directed rear wall (19), over a free or open package front face, which is opposite the bottom wall (18), wherein, during the insertion operation, front wall (17) and rear wall (19) are directed towards each other at an acute angle, namely opened in the form of a funnel relative to the insertion side of the cigarette group (11),
e) after that, the rear wall (19) is folded into the position according to the package with contact with the cigarette group (11), and side flaps (24) arranged on the rear wall (19), after the same have been folded, are connected to the side flaps (23) of the front wall (17).

2. Method according to Claim 1, **characterized by** the following features:
a) blank (12) and cigarette group (11) are transported in axially offset planes lying beside one another to a filling station (34),
b) the partly folded blank (12) or the party folded package (10) is oriented transversely relative to the transport direction and with open front face facing the cigarette group (11) to be accommodated,
c) while package (10) and cigarette group (11) are temporarily aligned, the cigarette group (11) is pushed into the package (10) via the open side, at least the rear wall (19) being fixed in an obliquely directed funnel-like relative position.

3. Method according to Claim 1 or one of the further claims, **characterized in that** the side flaps (23) arranged on the front wall (17) are used to form side walls (21, 22) and, before the insertion of the cigarette group (11) into the position according to the package, are at least partly folded transversely relative to the front wall (17), in particular in such a way that the side flaps (23) connected to the front wall (17) are first folded into the transversely directed position according to the package, the cigarette group (11) is then pushed in and, after that, the side flaps (24) connected to the rear wall (19) are folded into the package position, preferably on the outside of the side flaps (23) connected to the front wall (17).

4. Method according to Claim 1 or one of the further claims, **characterized in that** the side flaps (23, 24), in particular the outer side flaps (24) connected to the rear wall (19), are folded into the position according to the package, in particular erected, in multiple, in particular two, successive folding steps, namely in a first step by movement relative to fixed folding members, in particular folding switches (75), and in a following folding step can be folded into the final position according to the package by movable, in particular rotating, folding members, in particular folding fingers.

5. Method according to Claim 1 or one of the further claims, **characterized in that** the operations for completing the package (10), in particular gluing the internal side flaps (23), erecting and pressing on the outer side flaps (24) in the region of a finishing unit (35) are completed in successive steps during preferably continuous transport of the packages (10) along a rectilinear conveying section of the finishing unit (35).

6. Method according to Claim 5, **characterized in that** the finished package (10) can next be transported to the unit (35) by an in particular transversely directed output conveyor (36) and, in the region of the same, at least during a first portion, are supported on side walls (21, 22) arranged at the front and rear in the transport direction and on sides lying parallel to the conveying direction, namely front face and bottom wall (18), by members, in particular on the one hand by drivers (85) and supporting webs (86) and on the other hand by lateral guide webs (80, 81).

7. Method according to Claim 1 or one of the further claims, **characterized in that** the blanks (12) can be supplied to a first folding station in a position transverse to the conveying direction and partly folded by a folding member, in particular a plunger (59) in conjunction with a folding frame (60), namely by erecting bottom wall (18) with rear wall (19) and by erecting side flaps (23) with simultaneous insertion into a turret pocket (58) of a folding turret (56).

8. Method according to Claim 1 or one of the further claims, **characterized in that** the blanks (12) are processed during the transport to a first folding station, in particular in the region of a conveyor (40, 41), in particular by separating or removing blank parts (26, 27), wherein the parts separated from the blank (12) are removed by suction.

9. Method according to Claim 1 or one of the further claims, **characterized in that** side flaps (23, 24) of the blank (12), in particular side flaps (24) of side walls (21, 22) that are located on the outside and connected to the rear wall (19), can be folded in successive folding steps from an outwardly directed initial position into the folded position in the plane of the side wall (21, 22), namely, in a first folding step, into an intermediate folded position while being placed obliquely, namely at an acute angle to the plane of the side wall (21, 22), and, in a further folding step, being erected from the oblique position into the plane of the side wall (21, 22) by movable folding members.

10. Apparatus for producing packages (10) having a cigarette group (11) as package contents from a blank (12) of foldable packaging material, namely cardboard, wherein the package (10) has at least one front wall (17), a bottom wall (18), a rear wall (19) and side flaps (23, 24), comprising the following features:
a) a blank station (31) is used to separate blanks (12) from a continuous material web (14),
b) a blank conveyor (40, 41, 42) is used to transport the blanks (12) in a transversely directed relative position to a first folding station (33),
c) a pressure member that can be moved up and down, in particular a plunger (59), is used to insert and press the blank (12) into a turret pocket (58) of a folding turret (56), while on the one hand erecting the bottom wall (18) with rear wall (19) and side flaps (24) connected to the latter and on the other hand erecting the side flaps (23) connected to the front wall (17),
d) the folding turret (56) is used to transport the partly folded blanks (12) to a filling station (34) for the insertion of a cigarette group (11) by pushing into the partly folded package (10) in the region of the folding turret (56) with the rear wall (19) directed obliquely, via a free or open package front face which is opposite the bottom wall (18), wherein, during the insertion operation, front wall (17) and rear wall (19) are directed at an acute angle to each other, namely opened in the form of a funnel relative to the insertion side of the cigarette group (11),
e) a fixed partially circular or circular folding switch, in particular a folding ring, extends along the outer contour of the folding turret (56) in such a way that the erected rear wall (19) rests on the folding switch during the rotational movement of the folding turret (56) and, on account of the shape of the said folding switch, is folded over progressively with respect to the bottom wall (18) until in an oblique position,
f) a finishing unit (35) following the folding turret (56) is used to pick up the partly folded package with cigarette group (11) following the folding turret (56) and to finish the package (10), in particular by finally folding the rear wall (19) and the side flaps (24) connected to the rear wall and connecting the same to the side flaps (23) connecting the front wall.

11. Apparatus according to Claim 10, **characterized by** a processing station (46) for the blanks (12) in the region of the blank conveyor (40, 41, 42), in particular for separating blanks (26, 27), wherein the processing station (46) has a suction device (53) for removing the separated blank parts.

12. Apparatus according to Claim 10 or one of the further claims, **characterized in that** the finishing unit (35) following the folding turret (56) has a linear conveyor for the packages (10), in particular a package conveyor (69) having endless belts (71) and drivers (68), for the preferably continuous transport of the packages (10) in the region of the finishing unit (35).

13. Apparatus according to Claim 10 or one of the further claims, **characterized in that** multiple, successive processing stations for completing the package (10) are arranged following one another in the region of the transport section of the finishing unit (35), in particular a gluing unit (73) for gluing the laterally directed side flaps (23), a folding station having folding members (75) for erecting the side flaps (24) connected to the rear wall (19), and a further folding station having preferably movable folding members for the complete erection of the side flaps (24) and for pressing on the side flaps (23).

14. Apparatus according to Claim 13 or one of the further claims, **characterized in that** the folding flaps (24) of the package (10) can be partly folded by fixed folding switches during the transport, in particular by being erected into an oblique position, and **in that** the obliquely directed folding flaps (24) can be erected by subsequent folding members, in particular by rotating folding fingers with curved or rounded folding surfaces, and can be pressed onto the package or the package contents.

15. Apparatus according to Claim 10 or one of the further claims, **characterized in that** following the finishing unit (35), the finished packages (10) can be fed to the output conveyor (36) with the aid of a transfer platform (88) that can be moved to and fro, wherein the packages (10) can be transported so as to be oriented transversely in the region of the output conveyor (36), with guide members and guides (80, 81; 85, 86) on front and rear side and on the laterally directed surfaces of the package (10).

## Revendications

1. Procédé de fabrication d'emballages (10) comprenant un groupe de cigarettes (11) en tant que contenu de l'emballage, à partir d'une pièce découpée d'une seule pièce (12), en formant au moins une paroi avant (17), une paroi de fond (18) et une paroi arrière (19), comprenant les étapes suivantes :
a) la pièce découpée (12) constituée de carton est séparée d'une bande en mouvement (14) du matériau d'emballage et est acheminée à un premier poste de pliage (33),
b) la pièce découpée est pliée au moins en partie dans le poste de pliage (33), à savoir dans une position de pliage intermédiaire en forme de L en redressant la paroi de fond (18) avec la paroi arrière (19) dans une position orientée transversalement par rapport à la paroi avant (17) et en redressant des volets latéraux (23) connectés à la paroi avant (17),
c) ensuite, la paroi arrière (19) est pliée dans une position oblique, à savoir suivant un angle aigu par rapport à la paroi avant (17),
d) ensuite, le groupe de cigarettes (11) est introduit par insertion dans l'emballage (10) partiellement fini ou plié avec la paroi arrière (19) orientée obliquement par le biais d'un côté frontal d'emballage libre ou ouvert de l'emballage qui est opposé à la paroi de fond (18), la paroi avant (17) et la paroi arrière (19) étant orientées l'une par rapport à l'autre suivant un angle aigu pendant l'opération d'insertion, à savoir étant ouvertes en forme d'entonnoir vers le côté d'insertion du groupe de cigarettes (11),
e) ensuite, la paroi arrière (19) est pliée dans la position adaptée pour l'emballage par application contre le groupe de cigarettes (11), et des volets latéraux (24) disposés au niveau de la paroi arrière (19), après le pliage de celle-ci, sont connectés aux volets latéraux (23) de la paroi avant (17).

2. Procédé selon la revendication 1, **caractérisé par** les caractéristiques suivantes :
a) la pièce découpée (12) et le groupe de cigarettes (11) sont transportés dans des plans juxtaposés décalés axialement jusqu'à un poste de remplissage (34),
b) la pièce découpée partiellement pliée (12) ou l'emballage partiellement plié (10) est orienté(e) transversalement à la direction de transport et est tourné(e) avec le côté frontal ouvert vers le groupe de cigarettes (11) à recevoir,
c) pendant l'orientation temporaire de l'emballage (10) et du groupe de cigarettes (11), le groupe de cigarettes (11) est inséré dans l'emballage (10) par le biais du côté ouvert, au moins la paroi arrière (19) étant fixée dans une position relative en forme d'entonnoir, orientée obliquement.

3. Procédé selon la revendication 1 ou selon l'une quelconque des autres revendications, **caractérisé en ce que** les volets latéraux (23) disposés au niveau de la paroi avant (17) servent à la formation de parois latérales (21, 22) et, au moins en partie avant l'insertion du groupe de cigarettes (11) dans la position adaptée pour l'emballage, étant pliés transversalement à la paroi avant (17), en particulier de telle sorte que des volets latéraux (23) connectés à la paroi avant (17) soient pliés d'abord dans la position orientée transversalement adaptée pour l'emballage, puis le groupe de cigarettes (11) est inséré et ensuite les volets latéraux (24) connectés à la paroi arrière (19) sont pliés de préférence au niveau du côté extérieur des volets latéraux (23) connectés à la paroi avant (17) dans la position d'emballage.

4. Procédé selon la revendication 1 ou l'une quelconque des autres revendications, **caractérisé en ce que** les volets latéraux (23, 24), en particulier les volets latéraux extérieurs (24), connectés à la paroi arrière (19), sont pliés dans plusieurs, en particulier deux, étapes de pliage successives, dans la position adaptée pour l'emballage, en particulier sont redressés, à savoir peuvent être pliés dans la position finale adaptée à l'emballage dans une première étape par un déplacement relatif par rapport à des organes de pliage fixes, en particulier des aiguilles de pliage (75), et dans une étape de pliage suivante par des organes de pliage mobiles, en particulier rotatifs, en particulier des doigts de pliage.

5. Procédé selon la revendication 1 ou l'une quelconque des autres revendications, **caractérisé en ce que** les étapes de travail pour terminer l'emballage (10), en particulier le collage des volets latéraux intérieurs (23), le redressement et le pressage des volets latéraux extérieurs (24) dans la région d'un groupe de finition (35) sont effectuées dans des étapes successives pendant un transport de préférence continu des emballages (10) le long d'une chaîne de transport rectiligne du groupe de finition (35).

6. Procédé selon la revendication 5, **caractérisé en ce que** les emballages finis (10) peuvent être évacués à la suite du groupe (35) par un convoyeur d'évacuation (36) notamment orienté transversalement et, dans la région de celui-ci, au moins pendant une première section partielle, sont supportés au niveau des parois latérales (21, 22) disposées dans la direction de transport en avant et en arrière et au niveau des côtés situés parallèlement à la direction de transport, à savoir le côté frontal et la paroi de fond (18), par des organes, en particulier par des dispositifs d'entraînement (85) et des nervures de support (86) d'une part, ainsi que par des nervures de guidage latérales (80, 81) d'autre part.

7. Procédé selon la revendication 1 ou selon l'une quelconque des autres revendications, **caractérisé en ce que** les pièces découpées (12) peuvent être acheminées dans une position transversale à la direction de transport à un premier poste de pliage, et peuvent être en partie pliées par un organe de pliage, en particulier un poinçon (59) en association avec un cadre de pliage (60), à savoir par redressement de la paroi de fond (18) avec la paroi arrière (19) ainsi que par le redressement de volets latéraux (23) avec introduction simultanée dans une cavité de tourelle (58) d'une tourelle de pliage (56).

8. Procédé selon la revendication 1 ou selon l'une quelconque des autres revendications, **caractérisé en ce que** les pièces découpées (12) sont traitées pendant leur transport vers un premier poste de pliage, en particulier dans la région d'un transporteur (40, 41), en particulier par séparation et enlèvement de parties de pièces découpées (26, 27), les parties séparées de la pièce découpée (12) étant éliminées par aspiration.

9. Procédé selon la revendication 1 ou selon l'une quelconque des autres revendications, **caractérisé en ce que** des volets latéraux (23, 24) de la pièce découpée (12), en particulier des volets latéraux (24) de parois latérales (21, 22) situés à l'extérieur, connectés à la paroi arrière (19), peuvent être pliés dans des étapes de pliage successives à partir d'une position de départ orientée vers l'extérieur dans la position de pliage dans le plan de la paroi latérale (21, 22), à savoir dans une première étape de pliage dans une position de pliage intermédiaire par positionnement oblique, à savoir suivant un angle aigu par rapport au plan de la paroi latérale (21, 22), et dans une étape de pliage suivante par des organes de pliage mobiles, avec redressement depuis la position oblique dans le plan de la paroi latérale (21, 22).

10. Dispositif de fabrication d'emballages (10) comprenant un groupe de cigarettes (11) en tant que contenu de l'emballage, à partir de pièces découpées (12) constituées d'un matériau d'emballage pliable, à savoir de carton, l'emballage (10) présentant au moins une paroi avant (17), une paroi de fond (18), une paroi arrière (19) et des volets latéraux (23, 24), comprenant les caractéristiques suivantes :
a) un poste de pièces découpées (31) sert à séparer des pièces découpées (12) d'une bande de matériau en mouvement (14),
b) un transporteur de pièces découpées (40, 41, 42) sert au transport des pièces découpées (12) dans la position relative orientée transversalement, jusqu'à un premier poste de pliage (33),
c) un organe de pression pouvant être déplacé de haut en bas, en particulier un poinçon (59), sert à introduire ou enfoncer la pièce découpée (12) dans une cavité de tourelle (58) d'une tourelle de pliage (56) en redressant la paroi de fond (18) avec la paroi arrière (19) et des volets latéraux (24) connectés à celle-ci d'une part et en redressant les volets latéraux (23) connectés à la paroi avant (17) d'autre part,
d) la tourelle de pliage (56) sert au transport des pièces découpées (12) partiellement pliées vers un poste de remplissage (34) pour l'introduction, par insertion, d'un groupe de cigarettes (11) dans l'emballage (10) partiellement plié dans la région de la tourelle de pliage (56) lorsque la paroi arrière (19) est orientée obliquement, par le biais d'un côté frontal d'emballage libre ou ouvert qui est opposé à la paroi de fond (18), la paroi avant (17) et la paroi arrière (19), pendant l'opération d'insertion, étant orientées l'une par rapport à l'autre suivant un angle aigu, à savoir étant ouvertes en forme d'entonnoir vers le côté d'insertion du groupe de cigarettes (11),
e) une aiguille de pliage fixe en forme de cercle partiel ou en forme de cercle, en particulier un anneau de pliage, s'étend le long du contour extérieur de la tourelle de pliage (56), de telle sorte que la paroi arrière redressée (19), pendant le mouvement de rotation de la tourelle de pliage (56), s'applique contre l'aiguille de pliage et, du fait de la forme de cette dernière, soit repliée progressivement par rapport à la paroi de fond (18) jusque dans une position oblique,
f) un groupe de finition (35) se raccordant à la tourelle de pliage (56) sert à reprendre l'emballage partiellement plié avec le groupe de cigarettes (11) à la suite de la tourelle de pliage (56) et à finir l'emballage (10), en particulier par pliage final de la paroi arrière (19) ainsi que des volets latéraux (24) connectés à la paroi arrière et par connexion de ceux-ci aux volets latéraux (23) connectés à la paroi avant.

11. Dispositif selon la revendication 10, **caractérisé par** un poste de traitement (46) pour les pièces découpées (12) dans la région du transporteur de pièces découpées (40, 41, 42), en particulier pour la séparation de parties de pièces découpées (26, 27), le poste de traitement (46) présentant un dispositif d'aspiration (53) pour aspirer les parties de pièces découpées séparées.

12. Dispositif selon la revendication 10 ou selon l'une quelconque des autres revendications, **caractérisé en ce que** le groupe de finition (35) se raccordant à la tourelle de pliage (56) présente un transporteur linéaire pour les emballages (10), en particulier un transporteur d'emballages (69) avec des courroies sans fin (71) et des dispositifs d'entraînement (68) pour le transport de préférence continu des emballages (10) dans la région du groupe de finition (35).

13. Dispositif selon la revendication 10 ou selon l'une quelconque des autres revendications, **caractérisé en ce que** dans la région de la section de transport du groupe de finition (35) sont disposés successivement plusieurs postes de traitement successifs pour compléter l'emballage (10), en particulier un groupe de collage (73) pour coller des volets latéraux orientés latéralement (23), un poste de pliage avec des organes de pliage (75) pour redresser les volets latéraux (24) connectés à la paroi arrière (19) et un poste de pliage supplémentaire avec des organes de pliage de préférence mobiles pour complètement redresser les volets latéraux (24) et pour les appliquer contre les volets latéraux (23).

14. Dispositif selon la revendication 13 ou selon l'une quelconque des autres revendications, **caractérisé en ce que** les volets de pliage (24) de l'emballage (10) peuvent être pliés partiellement pendant le transport par des aiguilles de pliage fixes, en particulier par le redressement dans une position oblique, et **en ce que** les volets de pliage (24) orientés obliquement peuvent être redressés par des organes de pliage subséquents, en particulier par des doigts de pliage rotatifs avec des surfaces de pliage courbes ou arrondies et peuvent être pressés contre l'emballage ou le contenu de l'emballage.

15. Dispositif selon la revendication 10 ou selon l'une quelconque des autres revendications, **caractérisé en ce que** les emballages finis (10), après le groupe de finition (35), peuvent être acheminés au convoyeur d'évacuation (36) à l'aide d'une plate-forme de transfert (88) pouvant être déplacée en va et vient, les emballages (10) pouvant être transportés dans la région du convoyeur d'évacuation (36) de manière orientée transversalement avec des organes de guidage ou des guides (80, 81 ; 85, 86) au niveau du côté avant et du côté arrière ainsi qu'au niveau de surfaces de l'emballage (10) orientées latéralement.
